# EUROPÄISCHE PATENTSCHRIFT

(11) **EP 0 845 598 B1**
(45) Veröffentlichungstag und Bekanntmachung des Hinweises auf die Patenterteilung: **07.05.2003**
(21) Anmeldenummer: 97120796.4
(22) Anmeldetag: 27.11.1997
(51) Int. Cl.: F04C 15/04

(54) **Verfahren und Vorrichtung zum temperaturabhängigen Betreiben von Pumpen mit schneckenförmigen Rotoren**
Method and apparatus for temperature dependent operation of pumps with helical rotors
Procédé et appareil pour l'entraînement des pompes à rotors hélicoidaux en réponse à la température

(30) Priorität: 30.11.1996 DE 19649766
(43) Veröffentlichungstag der Anmeldung: 03.06.1998
(73) Patentinhaber: Netzsch Mohnopumpen GmbH, D-84478 Waldkraiburg (DE)
(72) Erfinder: Rudert, Wolfgang, 84478 Waldkraiburg (DE)

(56) Entgegenhaltungen:
- DE-A- 2 311 770
- US-A- 2 518 597

## Beschreibung

Die Erfindung betrifft ein Verfahren und eine Vorrichtung zum temperaturabhängigen Betreiben von Schneckenpumpen, wobei in einem der Verfahrensschritte die Temperatur des geförderten Mediums im Statorbereich gemessen wird.

Aus der DE 23 11 770 A1 ist ein Verfahren und eine Anordnung zur Überwachung des Betriebes von Exzenterschneckenpumpen bekannt. Die Exzenterschneckenpumpe weist hier im Statorteil der Pumpe einen Temperaturfühler auf, dessen Meßspitze in oder nahe der inneren Oberfläche des Stators sitzt. Der Temperaturfühler steht mit einem Regelgerät in Verbindung, das bei Erreichen einer vorgestimmten Temperatur anspricht und den Antrieb des Rotors über Servomotor oder Regelgetriebe regelt bzw. stillsetzt. Insbesondere bei Statoren mit hitzeempfindlichen Werkstoffen hat es sich hierbei als vorteilhaft erwiesen, vor allem die Oberflächentemperatur des Stators zu überwachen, da sie aufgrund der direkten Reibung zwischen Stator und Rotor höher liegt als im Inneren des Stators. Das Regelgerät reagiert auf die an der Statoroberfläche herrschende Temperatur, wobei natürlich Toleranzwerte berücksichtigt werden können. Bei extrem langen Pumpen können mehrere Temperaturfühler auf die Statorlänge verteilt werden, um auf unzulässige Erwärmungen an der Innenfläche des Stators in mehreren Teilbereichen zu reagieren. Die Temperaturüberwachung bezieht sich hier ausschließlich auf Temperaturen im Statorbereich. Die Maßnahmen beim Überschreiten der für den Stator nicht zuträglichen Temperatur reichen von sofortigem Abschalten über Drehzahlregulierung bis hin zur Zufuhr von Schmiermedien.

Die US PS 25 18 597 zeigt eine Kreiselpumpe, in deren Pumpengehäuse direkt im Bereich des Pumpenrotors eine Temperaturmeßeinrichtung eingesetzt ist. Der Temperaturfühler nimmt über das Material des Gehäuses die Mediumtemperatur auf. Gleichzeitig dazu sitzt ein Temperaturfühler im Antrieb. Beide Temperaturfühler sind miteinander verbunden und reagieren über ein Relais auf unzulässige Temperaturen mit dem Abschalten des Antriebs.

Aus der US PS 29 40 395 ist eine Überwachungseinrichtung bekannt zur Unterbrechung des Pumpenbetriebs bei ungenügender Fördermenge und damit verbundener Überhitzung der Pumpe. Das Pumpengehäuse hat hierzu einen Temperaturfühler an der Außenseite des Stators, der auf die unterschiedlichen Temperaturen während des Ölförderbetriebs reagiert. Es besteht die Möglichkeit, den Antrieb bei Erreichen einer bestimmten Höchsttemperatur am Stator zu stoppen und nach dem Abkühlen der Pumpe bei einem niedrigeren Temperaturwert erneut zu starten.

Der Erfindung liegt die Aufgabe zugrunde, ein Verfahren und eine Vorrichtung zu schaffen, wodurch der Trockenlauf von Pumpen mit schneckenförmigen Rotoren auf Grund der Auswertung von Temperaturen weit unterhalb kritischer Materialbelastungstemperaturen möglich ist.

Die Aufgabe wird bei einem Verfahren der eingangs angegebenen Art durch die Merkmale des Anspruchs 1 gelöst. Sie wird weiterhin bei einer Vorrichtung der eingangs genannten Art durch die Merkmale des Anspruchs 4 gelöst. Der Kern der Erfindung besteht darin, die Pumpe gegen Trockenlauf zu schützen ohne Orientierung an der Temperaturbelastungsgrenze des Stator-/Rotormaterials. Es hat sich gezeigt, daß der Trockenlauf einer Schneckenpumpe bereits dann erkennbar ist, wenn die gemessene Temperatur in der Pumpe noch weit unterhalb der bzw. einer zulässigen Höchsttemperatur für das eingesetzte Pumpenmaterial liegt.

Erfindungsgemäß läßt sich das bevorstehende Auftreten bzw. Eintreten des Trockenlaufs rechtzeitig vermeiden, indem die Temperatur des geförderten Mediums im Einlaßbereich der Pumpe und in der Pumpe selbst gemessen wird, daß der Temperaturunterschied dieser beiden Temperaturen ermittelt wird und daß die Pumpe aufgrund dieses ermittelten Temperaturunterschiedes im Vergleich zu einem vorgegebenen Toleranzwert geregelt wird. Die bisherigen Überwachungsverfahren zum Schutz gegen Trockenlauf gingen davon aus, den Betrieb der Pumpe bis zu einem Temperaturwert zu führen, der gerade noch unschädlich für das Material des Stators ist. Dabei wurde die Reaktionszeit der Überwachung unnötig erhöht, nachdem man das Medium, den Stator und den Rotor unnötigerweise auf Temperaturen aufheizte, die für die Erkennung des Trockenlaufs nicht notwendig waren.

Es hat sich gezeigt, daß die Erhöhung der Mediumstemperatur um bereits wenige Grad Celsius der Indikator für das Eintreten des Trockenlaufs sein kann. Zur Feststellung einer Temperaturerhöhung vergleicht man deshalb die Temperatur des Mediums im Einlaßbereich der Pumpe, was die zuführende Rohrleitung oder das Einlaufgehäuse der Pumpe selbst sein kann, mit dem Bereich der Pumpe selbst, dem eigentlichen Rotor-/Statorbereich. Schon die Erhöhung der Temperatur des Mediums um einen Wert von ca. 5 °C bzw. eine Differenz von 10 °C kann es aufgrund empirisch ermittelter Werte für hoch- und niedrigviskose Medien notwendig werden lassen, eine Beeinflussung des Pumpenantriebs herbeizuführen. Unter Beeinflussung des Pumpenantriebs ist dessen sofortiges Abschalten bis hin zur Drehzahlreduzierung oder Drehrichtungsumkehr zu verstehen.

Bei hochviskosen Medien, wie beispielsweise bei der Schlammförderung, wird die steigende Temperaturdifferenz, hervorgehend aus dem ansteigenden Gegendruck und damit erhöhter Reibung, im Rotor-/Statorbereich genutzt, um über die beispielsweise verwendeten Differenztemperaturregler ein Gleitmittel (Flockungsmittel) ständig oder über eine bestimmte Dauer einzuspeisen. Diese zusätzliche Dosierung geschieht über beispielsweise eine oder mehrere Düsenanordnungen im Statorbereich oder im Einlaufgehäuse.

Die Zeitdauer der Dosierung wird abhängig sein von den Parametern (Zeitdauer der anstehenden Temperaturdifferenz, Höhe der Differenz) der ermittelten Temperaturdifferenz. Zahlreiche zum Teil erfinderische Ausgestaltungen ergeben sich aus den Unteransprüchen.

Weitere Vorteile und Einzelheiten der Erfindung sind erkennbar aus der nachfolgenden Beschreibung zu Fig. 1.

Die in Fig. 1 dargestellte Pumpenanordnung besteht aus einer Exzenterschneckenpumpe 10 mit einem Stator 12 und einem exzentrisch um dessen Längsachse umlaufenden schneckenförmigen Rotor 14. Druckseitig schließt sich dem Stator 12 eine Rohrleitung 16 an, um das geförderte Medium weiteren Be- oder Verarbeitungsstellen zuzuführen. Saugseitig, also rechts vom Stator, befindet sich das Einlaßgehäuse 18, in dem die Antriebsverbindungen zwischen dem Rotor 14 und dem Antrieb 20 untergebracht sind. Zum Ausgleich der Exzentrizität des Rotors gegenüber der Antriebswelle des Antriebs sind entsprechende Gelenkverbindungen oder sogenannte Biegestäbe eingesetzt.

Zur Unterstützung der Zuförderung des Mediums in die Pumpe können im Einlaufgehäuse zusätzliche Förderer (Schnecken oder Schaufeln) vorgesehen sein. Dem Stutzen 22 kann zum Einbringen des Mediums eine Rohrleitung oder ein Trichter oder entsprechende Dosiervorrichtungen zugeordnet sein.

Zwischen dem in der Regel mit elastischem Material ausgekleideten Stator 12 und dem aus starrem Material gefertigten Rotor 14 entsteht durch die Rotation des exzentrisch gelagerten Rotors Wärme, die ohne Fördermedium zur Überhitzung und damit zum Stillstand und der Zerstörung der Pumpe 10 bzw. dem Antrieb 20 führen können.

Ein, wie im Ausführungsbeispiel dargestellt, oder mehrere im oder am Stator 12 befestigte Temperaturfühler 24 messen die Temperatur an der inneren Oberfläche des Stators und damit die Temperatur des geförderten Mediums. Ein weiterer Temperaturfühler 26 außerhalb des Rotor-/Statorbereichs der Pumpe im Einlaufgehäuse 18 oder Zulaufbereich mißt die Eingangstemperatur des Mediums. Beide im Ausführungsbeispiel dargestellten Temperaturfühler 24, 26 sind mit einem Temperaturregler, beispielsweise einem Differenztemperaturregler 28 über Leitungen 30, 32 verbunden. Der Differenztemperaturzregler 28 steht direkt über ein Leistungsteil über die Leitung 34 mit dem Antrieb 20 in Verbindung. Die Betriebsweise des Differenztemperaturreglers 28 ist in Fig. 1 so gewählt, daß man bei Erreichen einer bestimmten Temperaturdifferenz zwischen den Temperaturfühlern 24, 26 den Antrieb abschaltet, die Drehzahl regelt oder die Drehrichtung kurzzeitig umkehrt und abschaltet oder wieder umkehrt.

Vorteil dieser von der Mediumstemperatur abhängigen Regelung ist, daß selbst bei sehr geringen Temperaturen weitab von der Temperaturbelastungsgrenze der Pumpenmaterialien ein Trockenlauf der Pumpe mit den vorgenannten Möglichkeiten verhindert wird. Zur exakten Auswertung der Temperaturdifferenz beim Einsatz langer Pumpen können deshalb mehrere Temperaturfühler über die gesamte Länge des Stators verteilt sein.

Selbstverständlich läßt die Steuerungsvielfalt des Temperaturdifferentialreglers alle vorgenannten Kombinationen von Zudosierung und Betriebsweise des Antriebs zu.

Schließlich soll noch erwähnt werden, daß die Reduzierung der Fördermenge durch die Ansteuerung des Antriebs über einen Frequenzumrichter oder einen polumschaltbaren Pumpenmotor erzielt werden kann.

Die Einstellung und die visuelle Anzeige einer höchstzulässigen Temperatur oder Differenztemperatur läßt sich über das Eingabefeld 36 des Temperaturdifferenzregler 28 mit der Anzeige 38 bewerkstelligen.

## Patentansprüche

1. Verfahren zum temperaturabhängigen Betreiben von Schneckenpumpen (10), wobei in einem der Verfahrensschritte die Temperatur des geförderten mediums im Statorbereich (12) gemessen wird,
**dadurch gekennzeichnet,**
**daß** in weiteren Verfahrensschritten die Temperatur des geförderten Mediums im Einlaufgehäuse (18) der Schneckenpumpe (10) oder in der saugseitigen Rohrleitung vor der Schneckenpumpe (10) gemessen wird; der Temperaturunterschied dieser beiden Temperaturen ermittelt wird; und die Schneckenpumpe (10) aufgrund dieses ermittelten Temperaturunterschiedes im Vergleich zu einem vorgegebenen Toleranzwert geregelt wird.

2. Verfahren nach Anspruch 1,
**dadurch gekennzeichnet,**
**daß** die Schneckenpumpe (10) abgeschaltet wird, sofern die Temperatur des geförderten Mediums in der Schneckenpumpe (10) um über 10 % gegenüber der Temperatur im Einlaßbereich ansteigt.

3. Verfahren nach Anspruch 1,
**dadurch gekennzeichnet,**
**daß** die Schneckenpumpe (10) abgeschaltet wird, sofern die Temperatur des geförderten Mediums in der Schneckenpumpe (10) um 5 °C größer ist als im Einlaufgehäuse (18) der Schneckenpumpe (10) oder in der saugseitigen Rohrleitung vor der Schneckenpumpe (10).

4. Vorrichtung zur Durchführung des Verfahrens nach einem der Ansprüche 1 bis 3 für Schneckenpumpen (10) mit mindestens einem im Statorbereich angeordneten Temperaturfühler und einem Regelgerät, welches beim Erreichen einstellbarer Temperaturwerte den Schneckenpumpen betrieb beeinflußt,
**dadurch gekennzeichnet,**
**daß** der Schneckenpumpe (10) ein zweiter Temperaturfühler (26) im Einlaufgehäuse (18) der Schneckenpumpe (10) oder in der saugseitigen Rohrleitung vor der Schneckenpumpe (10) zugeordnet ist, der ebenso wie der im Statorbereich angeordnete Temperaturfühler mit einem Differenztemperaturregler (28) in Verbindung steht.

5. Vorrichtung nach Anspruch 4,
**dadurch gekennzeichnet,**
**daß** der zweite Temperaturfühler (26) saugseitig im Einlaufgehäuse (18) angeordnet ist.

6. Vorrichtung nach Anspruch 4,
**dadurch gekennzeichnet,**
**daß** der zweite Temepraturfühler (26) in der saugseitigen Rohrleitung vor der Schneckenpumpe (10) angeordnet ist.

## Claims

1. Method of controlling screw-type pumps (10) as a function of the temperature, by measuring the temperature of the delivered medium in the region of the stator (12) in one out of the operating steps,
**characterised in that**
in further operating steps the temperature of the conveyed medium is measured in the intake housing (18) of the screw-type pump (10) or in the pipe on the suction side ahead of the screw-type pump (10), **in that** the difference of temperature between these two temperatures is established and **in that** the screw-type pump (10) is controlled on the basis of this temperature difference, relative to a previously defined tolerance value.

2. Method according to Claim 1,
**characterised in that**
the screw-type pump (10) is stopped if the temperature of the medium delivered in the screw-type pump (10) is increased by 10 % relative to the temperature in the intake region.

3. Method according to Claim 1,
**characterised in that**
the screw-type pump (10) is stopped if the temperature of the medium delivered in the screw-type pump (10) exceeds, by 5 °C, the temperature in said intake housing (18) of the screw-type pump or the temperature in the pipe on the suction side ahead of the screw-type pump (10).

4. Device for carrying out the method according to any of the Claims 1 to 3 for screw-type pumps (10), comprising at least a thermo sensitive element disposed in the region of the stator, and a controller creating its influence on the operation of the screw-type pump as soon as settable temperature values are reached,
**characterised in that**
a second thermo sensitive element (26) in said intake housing (18) of the screw-type pump (10) or in the pipe on the suction side ahead of the screw-type pump (10) is associated with the screw-type pump (10), this second sensor, like the thermo sensitive element disposed in the region of the stator, being connected to a differential thermostat controller (28).

5. Device according to Claim 4,
**characterised in that**
said second thermo sensitive element (26) is arranged on the suction side in said intake housing (18).

6. Device according to Claim 4,
**characterised in that**
said second thermo sensitive element (26) is arranged in the pipe on the suction side ahead of the screw-type pump (10).

## Revendications

1. Procédé à commander des pompes à vis (10) en fonction de la température, en mesurant la température du milieu circulé dans la zone du stator (12) en une parmi le étapes d'opération,
**caractérisé en ce**
**que** par des autres étapes d'opération, la température du milieu circulé est mesurée dans la volute d'amenée (18) de la pompe à vis (10) ou dans la canalisation du côté alimentation en amont de la pompe à vis (10), en ce que la différence de température entres ces deux températures est établie et en ce que la pompe à vis (10) est réglée à la base de cette différence en température relativement à une valeur de tolérance prédéfinie.

2. Procédé selon la revendication 1,
**caractérisé en ce**
**que** la pompe à vis (10) est arrêtée si la température du milieu circulé dans la pompe à vis (10) s'augmente par 10 % relativement à la température dans la zone d'entrée.

3. Procédé selon la revendication 1,
**caractérisé en ce**
**que** la pompe à vis (10) est arrêtée si la température du milieu circulé dans la pompe à vis (10) dépasse, par 5°C, la température dans la volute d'amenée (18) de la pompe à vis ou la température dans la canalisation du côté alimentation en amont de la pompe à vis (10).

4. Dispositif à réaliser le procédé selon une quelconque des revendications 1 à 3 pour des pompes à vis (10), comprenant au moins un palpeur de température, disposé dans la zone du stator, et un dispositif de réglage, qui exerce de l'influence sur la marche de la pompe à vis dès que des valeurs de température ajustables sont atteintes,
**caractérisé en ce**
**qu'**un deuxième palpeur de température (26) dans la volute d'amenée (18) de la pompe à vis (10) ou dans la canalisation du côté admission en amont de la pompe à vis (10) est affecté à la pompe à vis (10), ce deuxième palpeur, comme le palpeur de température disposé dans la zone de stator, étant raccordé à un thermorégulateur différentiel (28).

5. Dispositif selon la revendication 4,
**caractérisé en ce**
**que** ledit deuxième palpeur de température (26) est disposé du côté admission dans ladite volute d'amenée (18).

6. Dispositif selon la revendication 4,
**caractérisé en ce**
**que** ledit deuxième palpeur de température (26) est disposé dans la canalisation du côté admission en amont de la pompe à vis (10).
